# FASCICULE DE BREVET EUROPEEN

(11) **EP 0 114 951 B1**
(45) Date de publication et mention de la délivrance du brevet: **07.01.1987**
(21) Numéro de dépôt: 83111088.7
(22) Date de dépôt: 07.11.1983
(51) Int. Cl.: H04R 5/02

(54) **Enceinte stéréophonique**
Stereophonisches Lautsprechergehäuse
Stereophonic loudspeaker box

(30) Priorité: 23.12.1982 CH 7517/82
(43) Date de publication de la demande: 08.08.1984
(73) Titulaire: Schupbach, Walter, CH-1197 Prangins (CH)
(72) Inventeur: Schupbach, Walter, CH-1197 Prangins (CH)
(74) Mandataire: Micheli, Michel-Pierre

## Description

Il existe de nombreux moyens pour la restitution stéréophonique des sons dont les plus courants sont des dispositifs à deux enceintes, comprenant chacune un ou plusieurs haut-parleurs, alimentés par des signaux "gauche" respectivement "droite" délivrés par un amplificateur. L'inconvénient de ces systèmes consiste en ce qu'il est généralement nécessaire de modifier, par des filtres appropriés par exemple, les signaux "gauche" et "droite" en fonction des haut-parleurs utilisés dans chaque enceinte. Ainsi, tous les haut-parleurs d'une même enceinte ne reçoivent pas les mêmes signaux et des problèmes de déphasage peuvent se produire. De plus, le positionnement des enceintes l'une par rapport à l'autre et par rapport au local d'écoute est très critique et il est fréquent qu'une mauvaise restitution du son soit due au positionnement des enceintes.

Pour remédier à ce dernier inconvénient on a proposé des enceintes stéréophoniques groupant les deux voies, gauche et droite, dans une seule et même enceinte sonore telle par exemple l'enceinte Jensen S-100. Ces enceintes utilisent trois haut-parleurs dirigés vers le local d'ecoute suivant trois directions divergeantes, le haut-parleur central étant alimenté par la somme des signaux "gauche" et "droite" (G + D), le haut-parleur de gauche étant alimenté par le signal différentiel (G - D) et le haut-parleur de droite étant alimenté par un signal différentiel inverse -(G - D). L'inconvénient de telles enceintes est de nécessiter sur chaque voie un transformateur spécial possédant des secondaires isolés ce qui rend impossible leur adaptation sur des amplificateur courants. De plus, on a constaté que l'effet stéréophonique de ces enceintes était soit instable, soit imparfait et que la position d'écoute par rapport à l'enceinte était très critique.

Le brevet US 3.933.219 décrit une enceinte stéréophonique monolithique comme dans le préambule de la revendication 1 comportant un fond, un couvercle et des parois latérales dont deux, formant un angle entre elles, portent chacune plusieurs haut-parleurs tous dirigés vers l'arrière de l'enceinte.

Le brevet FR 2.407.635 décrit une enceinte stéréophonique monolithique comportant deux faces de forme trapézoïdale formant un angle entre elles et portant chacune plusieurs haut-parleurs disposés suivant une diagonale de la paroi.

La présente invention a pour but la réalisation d'une enceinte unique pour la restitution de sons stéréophoniques dont les haut-parleurs puissent être alimentés directement par les signaux "gauche" respectivement "droite" d'un amplificateur, permettant la réalisation d'un effet stéréophonique stable et parfait et avec laquelle l'auditeur ne soit pas astreint à une position d'écoute précise.

Ce résultat surprenant est obtenu grâce à l'enceinte stéréophonique unique suivant l'invention qui se distingue par les caractéristiques énumérées à la revendication 1 indépendante et aux revendications dépendantes 2 à 16.

Le dessin annexé illustre schématiquement et à titre d'exemple une forme d'exécution de l'enceinte stéréophonique selon l'invention.
La figure 1 est une vue en élévation de l'enceinte vue du local d'écoute.
La figure 2 est une vue de dessus de l'enceinte illustrée à la figure 1.
La figure 3 est une vue partielle de l'enceinte suivant la direction A de la figure 2.
La figure 4 illustre une variante de l'enceinte.

L'enceinte stéréophonique unique illustrée comporte une plaque de base 1, munie de pieds 2, sur laquelle sont fixés une paroi frontale 3 destinée à faire face à l'auditeur et deux côtés 4 formant un angle d'environ 120° avec la paroi frontale 3 d'une largeur comprise entre 1/3 et 1/5 environ de celle de la paroi frontale 3. Une tablette 5 obture le dessus de l'enceinte. Cette enceinte comporte une partition médiane 6 s'étendant perpendiculairement vers l'arrière à partir de la paroi frontale séparant l'enceinte en deux chambres 7, 8. Chacune de ces chambres 7, 8 est fermée vers l'arrière par une paroi 9, 10 perpendiculaire chacune à l'un des côtés 4 et formant un angle d'environ 60° avec la partition médiane 6. Ces parois arrières 9, 10 servent de support aux haut-pareurs qui sont dirigés vers l'arrière de l'enceinte. Un tissu 11, 12 tendu entre les côté 4 et la partition médiane 6 cache lesdits haut-parleurs.

En position de service, l'enceinte est disposée devant un mur du local d'écoute, la face frontale 3 étant parallèle à ce mur, l'arête arrière de la partition médiane 6 étant distante de ce mur de quelques centimètres ou de quelques dizaines de centimètres généralement.

Les chambres 7, peuvent être partiellement au moins remplies de laine de verre ou d'un autre matériau d'isolation sonore.

Chaque paroi arrière 9, 10 sert de support à plusieurs haut-parleurs, de deux à cinq par exemple, mais de préférence trois au quatre.

Dans l'exemple illustré, chaque paroi arrière 9, 10 présente quatre haut-parleurs 13, 14, 15, 16 disposés les uns en-dessus des autres et décalés latéralement les uns par rapport aux autres. Les distances d₁, d₂, d₃, d₄ séparant les centres des haut-parleurs 13, 1415, 16 de la partition médiane 6 allant en augmentant à partir du haut-parleur inférieur 13, de sorte que les axes de ces haut-parleurs sont situés sur une ligne allant en s'éloignant progressivement de la partition médiane 6, du haut-parleur inférieur 13 jusqu'au haut-parleur supérieur 16. Cette ligne passage par les centres des haut-parleurs peut être une droite, une ligne brisée ou une courbe suivant les exécutions de l'enceinte. De préférence, cette ligne joignant les centres des haut-parleurs, s'étend dans un secteur compris entre deux droites a, b formant des angles a, respectivement 8 avec la partition médiane 6 respectivement le fond de l'enceinte compris entre 15° et 50°.

D'une façon générale, plus la hauteur de centre d'un haut-parleur, par rapport au fond 1 de l'enceinte, est grande, plus la distance d séparant ce centre de la partition médiane 6 est grande.

De cette façon, comme les parois arrières forment un angle entre-elles, et par rapport à la paroi frontale 3, plus un haut-parleur est éloigné de la partition médiane 6, plus sa distance 0₁, D₂, D₃, D₄ par rapport à cette paroi frontale 3 est faible. Inversément, plus la distance d d'un haut-parleur par rapport à la partition médiane 6 augmente, plus la distance séparant ce haut-parleur du mur de la salle d'écoute servant de réflecteur augmente.

Les haut-parleurs 13, 14, 15, 16 sont de préférence de même dimension et peuvent être soit identiques, soit présenter des caractéristiques de fréquences différentes. Dans ce dernier cas, les haut-parleurs plus particulièrement prévus pour la restitution des basses fréquences sont placés à proximité du fond 1 et de la partition médiane 6, tandis que les haut-parleurs prévus plus particulièrement pour la restitution des aiguës sont situés vers le haut de l'enceinte et loin de la partition 6.

De toute manière, tous les haut-parleurs montés sur une même paroi arrière 9, 10 sont tous allimen- tés par le même signal "droite", respectivement "gauche", délivré par un amplificateur stéréophonique, éventuellement par l'intermédiaire d'un filtre corrigeant les caractéristiques de restitution en fréquence des haut-parleurs.

Cette enceinte permet de réaliser un couplage accoustique entre les chambres 7 et 8 qui peut être considéré comme analogue au couplage mécanique existant entre les deux canaux lors de la lecture d'un disque à l'aide d'un aiguille ou saphir qui lit les deux gravures "gauche" et "droite" et le transmet chacune à un transducteur mais forcément avec un ceratin couplage mécanique entre les deux signaux.

Dans cette enceinte on peut modifier la valeur de ce couplage accoustique entre les deux voies soit en agissant sur l'élasticité ou la rigidité de la partition médiane 6 qui agit comme membrane entre les deux chambres 7 et 8 soit en perçant un ou plusieurs trous de dimension et de forme appropriées pour réaliser une liaison directe entre les chambres 7 et 8.

Grâce à ce couplage accoustique entre les deux voies on obtient une très bonne restitution stéréophonique due à la polarisation des sons et à une interaction des voies plus marquées sur les haut-parleurs inférieurs proches de la partition 6 que sur les haut-parleurs supérieurs éloignés de cette partition 6.

L'effet de cette enceinte stéréophonique, dû probablement à une écoute purement par réflexion, ainsi qu'à la polarisation des sons obtenus par la disposition très particulière des haut-parleurs, est étonnant; on retrouve toujours l'effet stéréophonique intégral. Il suffit pour cela de focaliser correctement le son en plaçant l'unité à une distance du mur réfléchissant en fonction des dimensions de la pièce.

Il est également surprenant de remarquer qu'avec une telle enceinte, la position de l'auditeur dans le local d'écoute est pratiquement indifférente, la restitution stéréophonique correcte du son est stable et indépendante de la position d'écoute.

A l'écoute de cette enceinte on remarque encore que le niveau sonore d'influence pas la restitution et la présence sonore, ce qui est surprenant. Même à faible volume, la totalité de l'image sonore est intégralement restituée ce qui est rarement le cas avec les enceintes existantes. Enfin, on observe également que l'attaque des notes est très propre ce qui prouve que les problèmes liés aux déphasages sont bien maîtrisés dans cette réalisation, malgré le système d'écoute indirect.

Dans une variante de l'enceinte, celle-ci pourrait comporter un plus grand nombre de haut-parleurs disposés par paires comme illustré à la figure 4, qui est une vue de face d'une des parois arrières de cette variante.

Les haut-parleurs 17, 17' de la première paire, la paire inférieure, ont leurs axes situés sur une droite verticale, soit parallèle à la partition médiane 6.

Les haut-parleurs 18, 18' de la seconde paire sont situés en dessus des premiers haut-parleurs et plus éloignés que ceux-ci de la partition médiane 6. Les axes des haut-parleurs 18, 18' sont reliés par une droite formant un angle 5 avec la partition médiane 6.

Les haut-parleurs 19, 19' de la troisième paire sont alignés sur une droite formant un angle ε, plus grand que l'angle 5, avec la partition médiane. Ces deux haut-parleurs 19, 19' sont situés au-dessus des haut-parleurs 18, 18' et le haut-parleur 19 est plus éloigné de la partition 6 que ne l'est le haut-parleur 18 de même le haut-parleur 19' est plus éloigné de la partition 6 que ne l'est le haut-parleur 18'.

Enfin, les haut-parleurs 20, 20' de la quatrième paire sont alignés sur une droite horizontale formant un angle droit avec la partition médiane 6 et les haut-parleurs 20, respectivement 20' sont plus éloignés de cette partition 6 que ne le sont les haut-parleurs 19, respectivement 19'.

Dans cette seconde exécution, et par analogie avec la première forme d'exécution décrite, on remarque que les points médians A, B, C, D des segments de droite reliant les centres des haut-parleurs d'une même paire sont situés sur une ligne, droite, brisée ou courbe, que s'eloigne simultanément du fond 1 et de la partition médiane 6 de l'enceinte.

Dans une variante, on peut utiliser des haut-parleurs elliptiques, dans ce cas chaque paire de haut-parleurs 17, 17'; 18, 18'; 19, 19' et 20, 20' serait remplacée par un haut-parleur elliptique dont le grand axe serait orientés comme le sont les segments de droite reliant les centres des haut-parleurs d'une même paire. Ici également le centre des haut-parleurs elliptiques serait situé sur une ligne allant en s'éloignant simultanément du fond 1 et de la partition 6 de l'enceinte.

Dans tous les cas les centres ou axes de tous les haut-parleurs sont situés dans un secteur délimité entre les lignes a et b se coupant sur l'intersection du fond 1 et de la partition 6 et formant des angles a avec la partition 6, respectivement j3 avec le fond 1 compris entre 15° et 50°, de préférence 30°.

Toutes ces variantes présentent les mêmes qualités d'écoute que celles mentionnées pour les premières forme d'exécution.

## Revendications

1. Enceinte stéréophonique monolithique comprenant un fond (1) et un couvercle (5) ainsi que plusieurs parois (3, 4, 9, 10) dont deux parois arrières (9, 10) formant un angle entre elles servent de support à plusieurs,haut-parleurs (13 à 20), tous dirigés vers l'arrière de l'enceinte, caractérisée par le fait que l'enceinte est séparée en deux chambres adjacentes (7, 8) par une partition (6), perpendiculaire au fond (1), chacune des chambres (7, 8) comportant l'une des parois (9, 10) supportant des haut-parleurs (13 à 20); par le fait que les centres des haut-parleurs (13-16) portés par chaque paroi arrière (9, 10) sont situés dans un secteur de cette paroi arrière délimité par deux droites (a, b) se coupant au point d'intersection du fond (1), de la partition (6) et de la paroi (9, 10) servant de support aux haut-parleurs, formant chacune un angle a avec ladite partition, respectivement f3 avec ledit fond, ces angles étant tous deux compris entre 15° et 50°, leur somme étant inférieure à 90°.

2. Enceinte selon la revendication 1, caractérisée par le fait que les centres des haut-parleurs (13 à 20) portés par chacune des parois arrières (9, 10) sont situés sur un ligne allant en s'écartant simultanément du fond (1) de l'enceinte ainsi que de la partition médiane (6) séparant les deux chambres (7, 8) de l'enceinte.

3. Enceinte selon la revendication 1 ou la revendication 2, caractérisée par le fait qu'elle comporte une paroi frontale pleine (3) et par le fait que plus la distance séparant le centre des haut-parleurs (13 à 20) de la partition médiane (6) augmente, plus la distance séparant le centre de ces haut-parleurs (13 à 20) de la paroi frontale (3) diminue.

4. Enceinte selon la revendication 2, caractérisée par le fait que la ligne sur laquelle les centres des haut-parleurs (13 à 20) sont situés est une droite.

5. Enceinte selon la revendication 2, caractérisée par le fait que la ligne sur laquelle les centres des haut-parleurs (13 à 20) sont situés est une ligne brisée.

6. Enceinte selon la revendication 2, caractérisée par le fait que la ligne sur laquelle les centres des haut-parleurs (13 à 20) sont situés est une courbe.

7. Enceinte selon l'une des revendications précédentes, caractérisée par le fait que tous les haut-parleurs (13 à 20) d'une même paroi arrière (9, 10) sont alimentés par un même signal "droite", respectivement "gauche".

8. Enceinte selon la revendication 7, caractérisée par le fait que tous les haut-parleurs (13 à 20) présentent un même diamètre.

9. Enceinte selon la revendication 7, caractérisée par le fait que les haut-parleurs (13 à 20) sont eliptiques et par le fait que plus le centre d'un haut-parleur s'éloigne du fond (1) et de partition médiane (6), plus l'angle formé entre la partition médiane (6) et la direction du grand axe du haut-parleur est grand; le grand axe du haut-parleur inférieur (1; 17) étant vertical tandis que celui du haut-parleur supérieur (16; 20) est horizontal.

10. Enceinte selon la revendication 8 ou la revendication 9, caractérisée par le fait que tous les haut-parleurs (13 à 20) présentent les mêmes caractéristiques.

11. Enceinte selon l'une des revendications 1, 8 ou 9, caractérisée par le fait que les haut-parleurs (1; 17') présentant des caractéristiques prévues pour la restitution de basses fréquences sont situés à proximité du fond (1) et de la partition médiane (6), tandis que les haut-parleurs supérieurs (16; 20) sont plus particulièrement prévus pour la restitution des fréquences élevées.

12. Enceinte selon la revendication 7, caractérisée par le fait que les chambres (7, 8) sont partiellement au moins remplies d'un matériau d'isolation.

13. Enceinte selon la revendication 7, caractérisé par le fait que les parois arrières (9, 10) forment chacune un angle de 60° avec la partition médiane (6).

14. Enceinte selon la revendication 7, caractérisée par le fait que chaque paroi arrière (9, 10) comporte des paires de haut-parleurs (17, 17' à 20, 20') disposés de telle sorte que les points médians (A, B, C, D) des segments de droite reliant les centres de deux haut-parleurs d'une même paire sont situés sur une ligne allant en s'écartant simultanément du fond (1) de l'enceinte et de la partition médiane (6) séparant les deux chambres (7, 8) de l'enceinte.

15. Enceinte selon les revendications 7, 9 ou 14, caractérisée par lefait que la partition médiane (6) couple accoutiquement les deux chambres adjacentes (7, 8).

16. Enceinte selon la revendication 15, caractérisée par le fait que la partition médiane (6) comporte des ouvertures reliant les deux chambres (7, 8) adjacentes.

## Patentansprüche

1. Einteiliges sterophones Gehäuse umfassend einen Boden (1) und eine Abdeckung bzw. einen Deckel (5) sowie eine Mehrzahl von Wänden (3,4, 9, 10), von welchen zwei Rückwände (9, 10), die einen Winkel miteinander einschließen, als Träger für mehrere Lautsprecher (13-20) dienen, die alle zur Rückseite des Gehäuses gerichtet sind, dadurch gekennzeichnet, daß das Gehäuse durch eine Trennwand (6), die senkrecht zum Boden (1) steht, in zwei aneinander angrenzende Kammern (7, 8) getrennt ist, wobei jede Kammer eine der Wände (9, 10) umfaßt, die Lautsprecher (13-20) abstützt bzw. trägt; daß die Mittelpunkte der Lautsprecher (13-16), die von jeder Rückwand (9, 10) getragen werden, sich in einem Sektor dieser Rückwand befinden, der durch zwei Gerade (a, b) begrenzt ist, die sich auf der Schnittlinie des Bodens (1), der Trennwand (6) und der Wand (9, 10) schneiden, die als Träger für die Lautsprecher dient, und die jeweils einen Winkel a mit der Trennwand un einen Winkel β mit dem genannten Boden bilden, wobei beide Winkel 15-50⁰ betragen und ihre Summe weniger als 90° beträgt.

2. Gehäuse nach Anspruch 1, dadurch gekennzeichnet, daß die Mitten der von jeder Rückwände (9, 10) getragenen Lautsprecher (13-20) auf einer Linie liegen, deren Verlauf sich gleichzeitig vom Boden (1) des Gehäuses und der mittleren Trennwand (6) entfernt, welche die beiden Kammern (7, 8) des Gehäuses trennt.

3. Gehäuse nach Anspruch 1 oder 2, dadurch gekennzeichnet, daß es eine volle Vorderwand (3) aufweist und daß der Abstand zwischen der Mitte der Lautsprecher (13-20) und der Vorderwand (3) umso mehr abnimmt je mehr der Abstand zwischen der Mitte der Lautsprecher (13-20) und der mittleren Trennwand (6) zunimmt.

4. Gehäuse nach Anspruch 2, dadurch gekennzeichnet, daß die Linie, auf der die Mitten der Lautsprecher (13-20) liegen, eine Gerade ist.

5. Gehäuse nach Anspruch 2, dadurch gekennzeichnet, daß die Linie, auf der die Mitten der Lautsprecher (13-20) liegen, eine geknickte Linie ist.

6. Gehäuse nach Anspruch 2, dadurch gekennzeichnet, daß die Linie, auf der die Mitten der Lautsprecher (13-20) liegen, eine Kurve ist.

7. Gehäuse nach einem der vorhergehenden Ansprüche, dadurch gekennzeichnet, daß alle Lautsprecher (13-20) derselben Rückwand (9, 10) von demselben "rechten" bzw. "linken" Signal gespeist sind.

8. Gehäuse nach Anspruch 7, dadurch gekennzeichnet, daß alle Lautsprecher (13-20) denselben Durchmesser haben.

9. Gehäuse nach Anspruch 7, dadurch gekennzeichnet, daß die Lautsprecher (13-20) elliptisch sind und daß der Winkel zwischen der mittleren Trennwand (6) und der Richtung der großen Achse des Lautsprechers umso größer ist je mehr die Mitte eines Lautsprechers sich vom Boden (1) und von der mittleren Trennwand (6) entfernt, wobei die große Achse des unteren Lautsprechers (1; 17) vertikal ist, während diejenige des oberen Lautsprechers (16; 20) horizontal ist.

10. Gehäuse nach Anspruch 8 oder 9, dadurch gekennzeichnet, daß alle Lautsprecher (13-20) dieselbe Charakteristik haben.

11. Gehäuse nach einem der Ansprüche 1, 8 oder 9, dadurch gekennzeichnet, daß die Lautsprecher (1; 17') mit Charakteristik für die Wiedergabe von tiefen Frequenzen sich in Nähe des Bodens (1) und der mittleren Trennwand (6) befinden, während die oberen Lautsprecher (16; 20) spezieller für die Wiedergabe von hohen Frequenzen vorgesehen sind.

12. Gehäuse nach Anspruch 7, dadurch gekennzeichnet, daß die Kammern (7, 8) wenigstens teilweise mit einem Isoliermaterial gefüllt sind.

13. Gehäuse nach Anspruch 7, dadurch gekennzeichnet, daß die Rückwände (9, 10) jeweils mit der mittleren Trennwand (6) einen Winkel von 60° bilden.

14. Gehäuse nach Anspruch 7, dadurch gekennzeichnet, daß jede Rückwand (9, 10) Paare von Lautsprechern (17, 17'-20, 20') aufweist, die derart angeordnet sind, daß die Mittelpunkte (A, B, C, D) von die Mitten zweier Lautsprecher desselben Paares verbindenden geraden Abschnitten auf einer Linie liegen, deren Verlauf sich gleichzeitig vom Boden (1) des Gehäuses und von der die beiden Kammern (7, 8) des Gehäuses trennenden mittleren Trennwand (6) entfernt.

15. Gehäuse nach Anspruch 7, 9 oder 14, dadurch gekennzeichnet, daß die mittlere Trennwand (6) die beiden benachbarten Kammern (7,8) akustisch miteinander koppelt.

16. Gehäuse nach Anspruch 15, dadurch gekennzeichnet, daß die mittlere Trennwand (6) Öffnungen aufweist, die die beiden benachbarten Kammern (7, 8) miteinander verbinden.

## Claims

1. Monolothic stereophonic baffle comprising a bottom (1) and a top (5) as well as several walls (3, 4, 9, 10) two rear walls of which (9, 10) form an angle between them and act as support for several loud-speakers (13 to 20), all directed towards the rear of the baffle, characterized by the fact that the baffle is separated into two adjacent chambers (7, 8) by means of a partition (6) which is perpendicular to the bottom (1), each of the chambers (7, 8) comprising one of the walls (9,10) supporting loud-speakers (13 to 20); by the fact that the centers of the loud-speakers (13-16) carried by each rear wall (9, 10) are located in an area of said rear wall limited by two straight lines (a, b) crossing themselves at the point of intersection of the bottom (1), of the partition (6) and of the wall (9, 10) supporting the loud-speakers, forming each an angle a with the said partition, respectively f3 with the said bottom these angles being both comprised between 15° and 50°, their sum being less than 90°.

2. Baffle according to claim 1, characterized by the fact that the centers of the loud-speakers (13 to 20) carried by each of the rear walls (9, 10) are located on a line which extends simultaneously away from the bottom (1) of the baffle as well as from the median partition (6) separating the two chambers (7, 8) of the baffle.

3. Baffle according to claim 1 or claim 2, characterized by the fact that it comprises a plain frontal face (3) and by the fact that the more the distance separating the center of the loud-speakers (13 to 20) from the median partition (6) increases, the more the distance separating the center of these loud-speakers (13 to 20) from the frontal wall (3) diminishes.

4. Baffle according to claim 2, characterized by the fact that the line on which the centers of the loud-speakers (13 to 20) are located is a straight line.

5. Baffle according to claim 2, characterized by the fact that the line on which the centers of the loud-speakers (13 to 20) are located is a broken line.

6. Baffle according to claim 2 characterized by the fact that the line on which the centers of the loud-speakers (13 to 20) are located is a curve.

7. Baffle according to one of the preceeding claims characterized by the fact that all the loud-speakers (13 to 20) of a same rear wall (9, 10) are fed by a same "right" respectively "left" signal.

8. Baffle according to claim 7, characterized by the fact that the loud-speakers (13 to 20) have the same diameter.

9. Baffle according to claim 7, characterized by the fact that the loud-speakers (13 to 20) are elliptical and by the fact that the more the center of a loud-speaker separate from the bottom (1) and from the median partition (6) the greater the angle between the median partition (6) and the direction of the great axis of the loud-speaker is, the great axis of the lower loud-speaker (1; 17) being vertical whereas the one of the upper loud-speaker (16, 20) is horizontal.

10. Baffle according to claim 8 or to claim 9, characterized by the fact that all the loud-speakers (13 to 20) have the same characteristics.

11. Baffle according to one of the claims 1, 8 or 9, characterized by the fact that the loud-speakers (1; 17') have characteristics provided for the restitution of the low frequencies are located in the vicinity of the bottom (1) and of the median partition (6), whereas the upper loud-speakers (16; 20) are more particularly provided for the restitution of high frequencies.

12. Baffle according to claim 7, characterized by the fact that the chambers (7, 8) are at least partially filled with an insulating material.

13. Baffle according to claim 7 characterized by the fact that the rear walls (9, 10) form each an angle of 60° with the median partition (6).

14. Baffle according to claim 7, characterized by the fact that each rear wall (9, 10) comprises pairs of loud-speakers (17, 17' to 20, 20') located in such a way that the median points (A, B, C, D,) of the segments of the straight line connecting the centers of two loud-speakers of a same pair are located on a line separating simultaneously from the bottom (1) of the baffle and from the median partition (6) separating the two chambers (7, 8) of the baffle.

15. Baffle according to claims 7, 9 or 14, characterized by the fact that the median partition (6) accoustically couples the two adjacent chambers (7, 8).

16. Baffle according to claim 15, characterized by the fact that the median partition (6) comprises openings connecting the two adjacent chambers (7, 8).
